# FASCICULE DE BREVET EUROPEEN

(11) **EP 4 043 656 B1**
(45) Date de publication et mention de la délivrance du brevet: **01.10.2025**
(21) Numéro de dépôt: 22155137.7
(22) Date de dépôt: 04.02.2022
(51) Int. Cl.: E03F 5/14, E02B 5/08, E02B 8/02, E03F 5/10, E03F 5/04, E03F 5/046

(54) **SYSTEME DE FILTRE POUR UNE PAROI LATERALE D'UNE ENCEINTE DE COLLECTE D'EAU TELLE UN EGOUT**
FILTERSYSTEM FÜR EINE SEITENWAND EINES WASSERSAMMELBEHÄLTERS WIE EIN GULLY
FILTER SYSTEM FOR A SIDE WALL OF AN ENCLOSURE FOR COLLECTING WATER SUCH AS A GULLY

(30) Priorité: 10.02.2021 FR 2101270
(43) Date de publication de la demande: 17.08.2022
(73) Titulaire: Carrette, Christophe, 59500 Douai (FR)
(72) Inventeur: CARRETTE, Thibaut, 59500 Douai (FR); CARRETTE, Christophe, 59500 Douai (FR)
(74) Mandataire: Plasseraud IP

(56) Documents cités:
- FR-A1- 2 916 458
- US-B2- 8 277 645

## Description

La présente divulgation est relative à un système de filtre, ainsi qu'une bouche d'égout équipée d'un tel système de filtre.

### Domaine technique

La présente divulgation relève du domaine de la filtration des eaux pluviales, et plus particulièrement des systèmes de filtre équipant les bouches d'égout. Il est ainsi connu d'équiper l'enceinte de collecte d'une bouche d'égout d'un système de filtre, fixé sur la paroi latérale de l'enceinte, au droit d'une embouchure d'une conduite de drainage.

Le système de filtre permet d'assurer une première filtration des eaux pluviales, en retenant dans l'enceinte de collecte les matières retenues par le moyen filtrant, et de sorte que seule l'eau filtrée par le moyen filtrant s'écoule dans la conduite de drainage.

Le système de filtre comprend de manière usuelle, un porte-filtre, comprenant un premier cadre fixé à la paroi latérale de l'enceinte de collecte, et un filtre comprenant un deuxième cadre et un moyen filtrant retenu par ce deuxième cadre.

Le porte filtre est fixé à demeure sur la paroi latérale de la bouche d'égout, alors que le filtre est typiquement grille inox nettoyable, fixé de manière amovible sur le porte-filtre, et qui doit être changé aisément et rapidement, périodiquement, lorsque le moyen filtrant se colmate.

### Technique antérieure

Selon un premier état de la technique connu, il est connu d'équiper les montants du premier cadre de deux profilés de glissière et d'une butée basse. Le deuxième cadre du filtre est alors fixé, en insérant ses deux montants respectivement dans les deux glissières, et jusqu'à un contact de la traverse basse avec la butée basse.

A échéance, et lorsque le filtre doit être changé, celui-ci est simplement soulevé pour le faire coulisser, et jusqu'à son extraction, ce qui nécessite toutefois une course en coulissement, sensiblement égale à la hauteur du filtre, avant de pouvoir extraire le filtre. Dans certains puits de volume réduit, ce dégagement n'est pas disponible, et cela empêche alors de retirer le filtre dans l'axe de la bouche d'égout.

Il est encore connu du présent inventeur du document FR.2916.458 A1, un système de filtre dont les moyens de fixation amovibles comportent deux couple de têtons (ou ergots), avec un premier couple d'ergots, en partie basse des montants du deuxième cadre du filtre, et un deuxième couple d'ergots, en partie haute des montants du cadre, et qui sont destinés à coopérer avec quatre oreilles ouvertes, à savoir respectivement avec un premier couple d'oreilles ouvertes saillantes en partie supérieure du premier cadre et un deuxième couple d'oreilles ouvertes saillante en partie inférieure du deuxième cadre.

Selon cet enseignement, le filtre peut être extrait du porte-filtre, en dégageant les ergots des oreilles, et selon une course d'extraction très inférieure à la dimension en hauteur du filtre. Un tel système de filtre peut être monté dans une bouche d'égout, même lorsque d'enceinte compacte.

A l'inverse, la mise en place du filtre sur le porte-filtre nécessite la mise en correspondance des quatre ergots du filtre, simultanément avec les quatre oreilles du porte-filtre, cette opération étant typiquement réalisée à distance par l'opérateur à l'aide d'une perche illustrée sur la première figure du document FR.2916.458 A1.

Selon les constatations de l'inventeur, la mise en place du filtre sur le porte-filtre peut nécessiter une certaine dextérité pour l'opérateur notamment lorsque la perche est utilisée, et en particulier pour positionner simultanément en correspondance les quatre ergots du filtre avec les quatre oreilles ouvertes du porte filtre.

### Résumé

La présente divulgation vient améliorer la situation.

Il est proposé un système de filtre destiné à équiper une paroi latérale d'une enceinte de collecte d'eau telle qu'un puit ou d'une fosse au travers de laquelle débouche une conduite de drainage, ledit système de filtre étant configuré pour filtrer l'eau provenant de l'enceinte de collecte s'écoulant dans la conduite de drainage, le système de filtre comprenant :
- un porte-filtre comprenant un premier cadre destiné à être fixé à la paroi latérale du puit,
- un filtre comprenant un deuxième cadre, et un moyen filtrant maintenu par le deuxième cadre,
- des moyens de fixation entre le filtre et le porte filtre comprenant :
- selon une première possibilité, des ergots portés par le deuxième cadre s'étendant en saillie vers l'extérieur de deux montants du deuxième cadre, et des fentes solidaires du premier cadre, recevant les ergots de manière amovible, ou encore inversement,
- selon une seconde possibilité, des ergots portés par le premier cadre s'étendant en saillie vers l'intérieur de deux montants du premier cadre, et des fentes solidaires du deuxième cadre ; recevant les ergots de manière amovible.

Selon la présente divulgation, lesdits moyens de fixation entre le filtre et le porte-filtre comportent un unique couple desdits ergots, positionné à mi-hauteur des montants dudit deuxième cadre selon la première possibilité, ou encore positionné à mi-hauteur du premier cadre selon la seconde possibilité, les ergots du couple, reçus de manière amovible dans les fentes d'un unique couple de fentes, lesdites fentes reçues à mi-hauteur des montants du premier cadre du porte-filtre selon la première possibilité, ou encore reçues à mi-hauteur des montants du deuxième cadre selon la seconde possibilité.

Les caractéristiques exposées dans les paragraphes suivants peuvent, optionnellement, être mises en œuvre. Elles peuvent être mises en œuvre indépendamment les unes des autres ou en combinaison les unes avec les autres :
- le premier cadre du porte-filtre comporte une paroi périphérique contre laquelle le moyen filtrant vient en appui sur un pourtour lorsque le filtre et le porte-filtre sont fixés l'un à l'autre par lesdits moyens de fixation, les ergots reçus dans les fentes, la paroi périphérique comportant une ouverture centrale destinée à être traversée par l'eau filtrée par ledit moyen filtrant ;
- les fentes du couple sont parallèles en elles, et inclinées par rapport à la paroi périphérique du premier cadre selon la première possibilité, ou encore inclinées par rapport à un plan du deuxième cadre selon la seconde possibilité, au moins suivant deux portions de longueur, respectives des deux fentes, dites de serrage coopérant avec les ergots pour assurer la mise en pression du moyen filtrant sur le pourtour de la paroi périphérique ;
- l'angle d'inclinaison entre l'axe de chaque portion de longueur de serrage des fentes et la paroi périphérique selon la première possibilité, ou encore entre l'axe de chaque portion de longueur de serrage des fentes et le plan du deuxième cadre selon la seconde possibilité est compris entre 1° et 45°, par exemple entre 3° et 25°,
- les deux portions de longueur de serrage des fente présentent respectivement deux réductions locales d'épaisseur, de dimension inférieure aux ergots, assurant le blocage des ergots dans les fentes et le blocage du filtre au porte-filtre ;
- chaque portion de longueur de serrage des fentes est précédée d'une portion d'entrée, s'étendant suivant une direction perpendiculaire à un plan du premier cadre ou encore suivant une direction inclinée d'un angle par rapport à la direction perpendiculaire compris entre 0° et 60°, par exemple entre 0° et 45°, selon la première possibilité ou encore s'étendant suivant une direction perpendiculaire à un plan du deuxième cadre, ou encore suivant une direction inclinée d'un angle par rapport à la direction perpendiculaire compris entre 0° et 60° par exemple entre 0° et 45°selon la seconde possibilité, la portion d'entrée et la portion de longueur de serrage de chaque fente formant un coude à leur jonction, l'angle centré sur le coude entre l'axe de la portion d'entrée et l'axe de la portion de longueur de serrage étant un angle obtus ;
- la portion d'entrée de charque fente présente une forme convergente ;
- les deux montants du premier cadre du porte-filtre comprennent les deux parties montantes de la paroi périphérique, ainsi que deux parois de guidage s'étendant en saillie de la paroi périphérique, de manière parallèle entre elles, portant respectivement les deux fentes dudit unique couple de fentes selon la première possibilité, ou encore portant respectivement les deux ergots dudit couple d'ergots selon la seconde possibilité, les deux parois de guidage coopérant avec deux parois opposées des montants dudit deuxième cadre lors de la fixation du filtre au porte-filtre.

Selon un mode de réalisation :
- les deux parois de guidage s'étendant de manière parallèle sur toute la hauteur des montants du premier cadre, et dans lequel deux traverses s'étendent transversalement, en haut et en bas du première cadre, y compris :
- la portion transversale basse de la paroi périphérique, et une première paroi transversale reliant les parties basses des deux parois de guidage s'étendant en saillie de la paroi périphérique, et
- la portion transversale haute de la paroi périphérique et une deuxième paroi transversale reliant les parties hautes de deux parois de guidage.

Selon un mode de réalisation, la deuxième paroi transversale comprend une échancrure libérant un accès à un moyen de préhension sur une traverse supérieure du deuxième cadre du filtre.

Selon un mode de réalisation, le premier cadre, y compris la paroi périphérique, les parois de guidage des montants du premier cadre portant les fentes dudit unique couple de fentes selon la première possibilité ou portant les ergots selon la seconde possibilité, voire la première paroi transversale, basse et la deuxième paroi transversale, haute, sont obtenus par découpe et pliage d'une feuille métallique d'un seul tenant.

Selon un deuxième aspect, la présente divulgation est relative à une bouche d'égout comprenant une enceinte de collecte comprenant une paroi latérale, une conduite de drainage débouchant au niveau d'une ouverture dans la paroi latérale, ainsi qu'un système de filtre, interne à l'enceinte de collecte, en regard de l'ouverture, le premier cadre du porte-filtre fixé à la paroi latérale de ladite enceinte de collecte.

### Brève description des dessins

D'autres caractéristiques, détails et avantages apparaîtront à la lecture de la description détaillée ci-après, et à l'analyse des dessins annexés, sur lesquels :
**Fig. 1**
   [Fig. 1] est une vue en perspective du système de filtre selon la présente divulgation comprenant un porte-filtre avec un premier cadre, et un filtre comportant un deuxième cadre et un moyen filtrant, le filtre couplé au porte-filtre par insertion de deux ergots solidaires des montants du deuxième cadre dans des fentes des montants du premier cadre.
**Fig. 2**
   [Fig. 2] est une vue de détail du porte-filtre, lorsque le filtre est retiré.
**Fig. 3**
   [Fig. 3] est une vue de détail du filtre lorsque le porte-filtre est non illustré.
**Fig. 4**
   [Fig. 4] est une vue de coupe du système de filtre lorsque le filtre est couplé au porte-filtre, illustrant plus particulièrement le maintien du moyen filtrant dans le deuxième cadre du filtre, par complémentarité de forme entre des profilés semitubulaires du deuxième cadre et le moyen filtrant, ainsi que la mise en étanchéité du moyen filtrant sur le pourtour d'une paroi périphérique du premier cadre.
**Fig. 5**
   [Fig. 5] est une vue de détail de la figure 4.
**Fig. 6**
   [Fig. 6] est une vue de détail d'une fente selon la présente divulgation, y compris une portion d'entrée, convergente, axe orienté sensiblement perpendiculaire au plan du deuxième cadre, suivie d'une portion de longueur de serrage, d'axe d'incliné par rapport au plan et à la paroi périphérique d'un angle α compris entre 3° et 25, ladite portion d'entrée et la portion de longueur de serrage formant à leur jonction un coude.
**Fig. 7**
   [Fig. 7] est une vue de côté d'un second mode de réalisation de trajectoire de fente, comprenant une portion d'entrée inclinée par rapport à une direction perpendiculaire au plan du premier cadre, suivie d'une portion de longueur de serrage de la fente.

### Description des modes de réalisation

Les dessins et la description ci-après contiennent, pour l'essentiel, des éléments de caractère certain. Ils pourront donc non seulement servir à mieux faire comprendre la présente divulgation, mais aussi contribuer à sa définition, le cas échéant.

Aussi, la présente divulgation est relative à un système de filtre 1 destiné à équiper une paroi latérale d'une enceinte de collecte d'eau telle qu'un puit ou d'une fosse au travers de laquelle débouche une conduite de drainage, ledit système de filtre étant configuré pour filtrer l'eau provenant de l'enceinte de collecte s'écoulant dans la conduite de drainage.

Le système de filtre comprend :
- un porte-filtre 2 comprenant un premier cadre 20 destiné à être fixé à la paroi latérale du puit,
- un filtre 3 comprenant un deuxième cadre 30, et un moyen filtrant 31 maintenu par le deuxième cadre 30,
- des moyens de fixation entre le filtre 3 et le porte filtre 2 comprenant des ergots 4 portés par le deuxième cadre 30 s'étendant en saillie vers l'extérieur de deux montants du deuxième cadre 30, et des fentes 5 solidaires du premier cadre 20, recevant les ergots 4 de manière amovible, et selon une première possibilité illustrée aux figures.

Selon une seconde possibilité des moyens de fixation (non illustrée), les ergots et les fentes sont suivant une configuration inversée, à savoir que les ergots sont portés par le premier cadre s'étendant en saillie vers l'intérieur de deux montants du premier cadre, et les fentes sont solidaires du deuxième cadre ; recevant les ergots de manière amovible.
La fixation du filtre 3 au porte-filtre 2 est obtenue par insertion des ergots 4 du filtre selon la première possibilité, ou des ergots 4 portés par le premier cadre selon la deuxième possibilité, dans les fentes 5. La course d'insertion ou d'extraction ergots 4 dans les fentes 5 pour assurer la fixation du filtre au porte-filtre, ou au contraire son extraction est une dimension bien inférieure à la dimension en hauteur du filtre.

Par exemple, la course des ergots dans les fentes, projetée suivant l'axe des montants M20, nécessaire au blocage du filtre 3 sur le porte-filtre 2, est inférieure à la moitié de la dimension en longueur d'un montant M20 du premier cadre 20, par exemple inférieure ou égale à ¼ de la longueur du montant M20.

Le filtre peut être extrait, remplacé par une faible course suivant la direction des montants, dans l'enceinte de collecte du puit, ce qui permet l'intégration du système de filtre ; même pour une enceinte de collecte compacte, avec un faible dégagement au-dessus du porte-filtre.

Selon la présente divulgation, lesdits moyens de fixation entre le filtre 3 et le porte 2 comportent un unique couple desdits ergots 4, de préférence positionné à mi-hauteur des montants M30 dudit deuxième cadre 30 selon la première possibilité, ou encore à mi-hauteur des montant M20 du premier cadre 20 selon la seconde possibilité. Les ergots 4 du couple, sont reçus de manière amovible dans les fentes 5 d'un unique couple de fentes.

Les fentes 5 sont aussi de préférence reçues à mi-hauteur des montants M20 du premier cadre 20 du porte-filtre 2 selon la première possibilité, ou encore à mi-hauteur des montants M30 du deuxième cadre 30 du filtre 3, selon la deuxième possibilité. Par mi-hauteur, on entend que les deux ergots 4 sont positionnés respectivement au milieu des deux montants M30 du deuxième cadre 30 selon la première possibilité ou au milieu des deux montants M20 du premier cadre 20 selon la deuxième possibilité, ou en une position voisine du milieu, entre 25% et 75% de la hauteur des montants M30 selon la première possibilité (ou des montants M20 selon la seconde possibilité), voire de préférence entre 33% et 66% de la hauteur du montant.

Selon la présente divulgation, la fixation du filtre 3 au porte-filtre 2 est assurée par une mise en correspondance seulement de deux ergots 4 respectivement dans les deux fentes 5. Il devient possible de mettre en place le filtre sur le porte-filtre, même si le plan du premier cadre 20 et le plan du deuxième cadre 30 ne sont pas parfaitement parallèles entre eux lors de l'engagement des ergots 4 dans les fentes 5. La mise en place en est facilitée ; en particulier si le filtre 3 est manipulé par un outil tel qu'une perche en autorisant en engagement des ergots 4 dans les fentes 5, avec une tolérance de positionnement dans l'engagement.

Le moyen filtrant 31 peut comporter :
- une grille s'étendant entre les montants M30 et traverses T30 du deuxième cadre 30, et/ou
- un média filtrant, souple, en particulier sous forme d'un bloc qui est pincé entre le premier cadre 20 et le deuxième cadre 30 lorsque les ergots 4 sont bloqués dans les fentes 5. Un tel média filtrant peut être synthétique, notamment comprendre un non tissé et/ou encore être choisi parmi les techniques suivantes : lamellaire, toile grille inox, toile nylon, polyester, géotextile, cheveux humains.

Le deuxième cadre 30 peut comporter sur son pourtour intérieur une gorge périphérique à l'intérieur de laquelle est bloqué le média filtrant. Par exemple, le deuxième cadre peut être constitué essentiellement par quatre profilés semitubulaires, avec couple d'angle, mis bout-à-bout par leur chant et fixé par leur chant (par exemple soudé) de sorte à former les montants M30 et les traverses T30 du deuxième cadre 30. Alternativement, un profilé semi tubulaire, peut, après réalisation de trois encoches, être plié à 90°, trois fois pour former trois coins du cadre avec mise en correspondance de deux extrémités qui sont soudées.

La gorge périphérique recevant le chant du média filtrant est formée par la cavité du profilé tubulaire plié à 90°, ou encore par le prolongement des cavités des quatre profilés tubulaires mis bout-à-bout.

Selon un mode de réalisation, le porte filtre comporte une paroi périphérique 200, de préférence plane, contre laquelle le moyen filtrant 31 vient en appui de manière étanche sur un pourtour intérieur du média filtrant, lorsque le filtre 3 et le porte-filtre 2 sont fixés l'un à l'autre par lesdits moyens de fixation lorsque les ergots 4 reçus dans les fentes 5. La paroi périphérique 200 comporte une ouverture centrale 201 destinée à être traversée par l'eau filtrée par ledit moyen filtrant 31. Lorsque le porte-filtre 2 est fixé à la paroi latérale du puit, l'ouverture centrale 201, est positionnée en regard de l'embouchure de la conduite de drainage, de préférence via un joint d'étanchéité.

Les fentes 5 du couple de fente sont parallèles entre-elles, et de préférence inclinées par rapport à la paroi périphérique 200 du premier cadre 20 selon la première possibilité (illustrée), ou encore inclinées par rapport à un plan du deuxième cadre selon la seconde possibilité (non illustrée), au moins suivant deux portions de longueur 50, respectives des deux fentes, dites de serrage. Les fentes s'étendent chacune suivant un plan, perpendiculaire au plan du premier cadre 20 selon la première possibilité ou perpendiculaire au plan du deuxième cadre 30 selon la seconde possibilité.

Les portions de longueur 50 de serrage coopèrent avec les ergots 4 pour assurer la mise en pression du moyen filtrant 31 sur le pourtour de la paroi périphérique 200, avec création d'une étanchéité entre la paroi périphérique 200 et un pourtour intérieur du média filtrant. Autrement dit, le cheminement des ergots 4 dans les deux fentes 5 assure un rapprochement du deuxième cadre 30 et du premier cadre 20, par effet de coin, qui assure le pincement du média filtrant, et la mise en étanchéité du pourtour du média contre la paroi périphérique 200.

L'angle d'inclinaison α entre l'axe de chaque portion de longueur de serrage 50 des fentes et la paroi périphérique selon la première possibilité (ou suivant le plan du deuxième cadre selon la seconde possibilité) peut être d'exemple, compris entre 1° et 45°, par exemple entre 3° et 25°.

Selon un mode de réalisation, les deux portions de longueur 50 de serrage des fente 5 présentent respectivement deux réductions locales 51 d'épaisseur, de dimension inférieure aux ergots 4, assurant le blocage des ergots dans les fentes et ainsi le blocage du filtre au porte-filtre.

Par exemple à la figure 6, et de manière générale, la réduction d'épaisseur peut être obtenue par demi-rond 53 ou plus généralement une saillie constituant un point dur à passer pour l'ergot 4 lors de son cheminement dans la portion de longueur de serrage 50 de la fente 5. Cette réduction locale 51 peut être le seul élément de blocage du filtre dans le porte-filtre, dans un souci de simplification, à savoir en particulier que le système de filtre est dépourvu d'organe de blocage supérieur tel que loquet.

Le demi-rond 53 (ou plus généralement la saillie) peut être situé du même côté de la fente que le côté de l'entrée de la fente 5, comme illustrés aux figures 6 ou 7. Alternativement, le demi-rond 53 (ou plus généralement la saillie) peut être situé du côté opposé, à savoir sur le côté opposé à l'entrée de la fente 5 (exemple non illustré).

D'une manière générale, ce demi-rond 53 (ou plus généralement la saillie) peut être réalisé d'un seul tenant avec le montant M20 du premier cadre 20 du porte-filtre 2 selon la première possibilité, ou encore d'un seul tenant avec le montant M30 du deuxième cadre 30 du filtre 3 selon la seconde possibilité, en particulier lorsque le montant M20 (ou M30) est dans une matière avec un certaine élasticité. Alternativement, le demi-rond 53 (ou plus généralement la saillie) peut être constitué par un élément rapporté sur le montant M20 selon la première possibilité (ou M30 selon la seconde possibilité), et de préférence dans une matière métallique ou autre par exemple plastique, présentant une plus grande élasticité que celle du montant M20 ou M30.

Chaque portion de longueur de serrage 50 des fentes peut être précédée d'une portion d'entrée 52, ladite portion d'entrée s'étendant en longueur suivant une direction perpendiculaire à un plan du premier cadre 20, comme illustré à titre d'exemple à la figure 6 pour la première possibilité. Cette portion d'entrée 52 débouche frontalement sur le premier cadre 20 du porte-filtre 2 pour permettre l'entrée des ergots 5.

La portion d'entrée 52 peut encore être inclinée suivant une direction inclinée d'un angle (thêta) par rapport à la direction perpendiculaire compris entre 0° et 60°, par exemple entre 0° et 45°, selon la première possibilité et comme illustré à la figure 7.

La portion d'entrée 52 peut encore s'étendre suivant une direction perpendiculaire à un plan du deuxième cadre selon, ou encore suivant une direction inclinée d'un angle par rapport à la direction perpendiculaire compris entre 0° et 60° par exemple entre 0° et 45°selon la seconde possibilité (non illustrée).

La portion d'entrée 52 de chaque fente 5 présente une forme de préférence convergente, puis est prolongée par la portion de serrage. La portion d'entrée 52 et la portion de longueur de serrage 50 de la fente 5 forment un coude à leur jonction. L'angle β centré sur le coude entre l'axe de la portion d'entrée 52 et l'axe de la portion de longueur de serrage 50 est un angle obtus de préférence supérieur strictement à 90° et inférieur à 135°

Selon un mode de réalisation, les deux montants M20 du premier cadre 20 du porte-filtre comprennent les deux parties montantes de la paroi périphérique 200, ainsi que deux parois de guidage 202, 203 s'étendant en saillie de la paroi périphérique 200, de manière parallèle entre-elles, portant respectivement les deux fentes 5 dudit unique couple de fente selon la première possibilité (ou encore portant respectivement les deux ergots dudit couple d'ergots selon la seconde possibilité). Les portions d'entrée 52 des fentes 5 débouchent respectivement de deux chants longitudinaux des parois de guidage 202, 203. Ces deux parois de guidage sont avantageusement configurées pour coopérer au guidage avec deux parois opposées 302, 303 des montants M30 dudit deuxième cadre 30 lors de la fixation du filtre 3 au porte filtre 2.

Autrement dit, les deux parois de guidage 202, 203 des montants du premier cadre 20 portant les deux fentes 5 assurent avantageusement le guidage des montants M30 du deuxième cadre 30 lorsque les ergots 4 sont insérés dans les fentes 5.

Lorsque le filtre est fixé au porte-filtre par blocage des ergots dans les fentes, le filtre, y compris son deuxième cadre 30 et le moyen filtrant 31 peuvent être entièrement logés dans l'inter-espace entre les deux parois de guidage 202, 203. La dimension en hauteur des parois de guidage 202, 203, suivant une direction perpendiculaire au plan du premier cadre 20 est supérieure ou égale à la dimension en épaisseur des montants M30, suivant une direction perpendiculaire au plan du deuxième cadre 30.

Selon un mode de réalisation, les deux parois de guidage 202, 203 s'étendant de manière parallèle sur toute la hauteur des montants M20 du premier cadre 2, deux traverses 20 peuvent s'étendre transversalement, en haut et en bas du première cadre 20, y compris :
- la portion transversale basse de la paroi périphérique 200, et une première paroi transversale 204 reliant les parties basses des deux parois de guidage 202, 203 s'étendant en saillie de la paroi périphérique, et
- la portion transversale haute de la paroi périphérique 200 et une deuxième paroi transversale 205 reliant les parties hautes de deux parois de guidage 202, 203.

La première paroi transversale 204 et la deuxième paroi transversale 205 peuvent être sensiblement parallèles entre-elles, et peuvent être fixées par leurs extrémités respectivement aux deux parois de guidage 202, 203.

Selon un mode de réalisation, au moins la deuxième paroi transversale 205, supérieure comprend une échancrure Ec libérant un accès à un moyen de préhension 32 sur une traverse T30 supérieure du deuxième cadre 30 du filtre.

De préférence, la première paroi transversale 204 présente la même échancrure Ec. La première paroi transversale 204 et la deuxième paroi transversale 205 peuvent être indifféremment utilisées en tant que traverse supérieure et traverse inférieure, ou inversement. Le porte-filtre ne présente pas un sens de montage particulier, ce qui évite les erreurs de pose.

Par exemple, le moyen de préhension 32 est un cavalier, formant en creux un logement pour un nez d'une perche.
Selon un mode de réalisation, le premier cadre 20, y compris la paroi périphérique 200, avec son ouverture centrale 201, les parois de guidage 202, 203 des montants du premier cadre portant les fentes 5 dudit unique du couple de fentes selon la première possibilité (ou portant les ergots selon la seconde possibilité), voire la première paroi transversale 204, basse et la deuxième paroi transversale 205, haute, sont obtenues par découpe et pliage d'une feuille métallique d'un seul tenant. Lorsque le premier cadre 20 comporte les fentes 5 selon la première possibilité, les deux fentes 5 sont obtenues lors de la découpe de la feuille métallique.

### Application industrielle

Les présentes solutions techniques peuvent trouver à s'appliquer dans le domaine de la filtration pluviale pour équiper les enceintes de collecte de bouche d'égout.

Aussi, la présente divulgation concerne encore une bouche d'égout comprenant une enceinte de collecte comprenant une paroi latérale, une conduite de drainage débouchant au niveau d'une ouverture dans la paroi latérale, ainsi qu'un système de filtre, interne à l'enceinte de collecte, en regard de l'ouverture, le premier cadre du porte filtre fixé à la paroi latérale de ladite enceinte de collecte.

### Liste des signes de référence

- 1 : Système de filtre,
- 2. Porte filtre,
- 20. Premier cadre,
- 200. Paroi périphérique (plane),
- 201. Ouverture centrale,
- 202, 203. Paroi de guidage,
- 204, 205. Première paroi transversale et deuxième paroi transversale
- 3. Filtre,
- 30. Deuxième cadre,
- 31. Moyen filtrant,
- 32. Moyen de préhension,
- 302, 303. Parois opposées des montants (deuxième cadre),
- 4. Ergots,
- 5. Fentes,
- 50. Portion de longueur de serrage,
- 51. Réductions locales,
- 52. Portions d'entrée.
- Ec. Echancrure,
- M20, M30. Montants du premier et deuxième cadre,
- T30. Traverse (deuxième cadre),
- Alpha. Angle entre l'axe de la portion de longueur de serrage de la fente et la paroi périphérique (selon la première possibilité),
- Bêta Angle entre l'axe de la portion d'entrée de la fente et la portion de longueur de serrage
- Thêta, Angle entre l'axe de la portion d'entrée et la perpendiculaire au plan du premier cadre

## Revendications

1. Système de filtre (1), destiné à équiper une paroi latérale d'une enceinte de collecte d'eau telle qu'un puit ou d'une fosse au travers de laquelle débouche une conduite de drainage, ledit système de filtre étant configuré pour filtrer l'eau provenant de l'enceinte de collecte s'écoulant dans la conduite de drainage, le système de filtre comprenant :
- un porte-filtre (2) comprenant un premier cadre (20) destiné à être fixé à la paroi latérale du puit,
- un filtre (3) comprenant un deuxième cadre (30), et un moyen filtrant (31) maintenu par le deuxième cadre (30),
- des moyens de fixation entre le filtre (3) et le porte-filtre (2) comprenant
-- selon une première possibilité, des ergots (4) portés par le deuxième cadre (30) s'étendant en saillie vers l'extérieur de deux montants du deuxième cadre (30), et des fentes (5) solidaires du premier cadre (20), recevant les ergots (4) de manière amovible, ou encore inversement,
-- selon une seconde possibilité, des ergots portés par le premier cadre s'étendant en saillie vers l'intérieur de deux montants du premier cadre, et des fentes solidaires du deuxième cadre ; recevant les ergots de manière amovible,
et dans lequel lesdits moyens de fixation entre le filtre et le porte-filtre comportent un unique couple desdits ergots (4), positionné à mi-hauteur des montants (M30) dudit deuxième cadre (30) selon la première possibilité, ou encore positionné à mi-hauteur du premier cadre (20) selon la seconde possibilité, les ergots du couple, reçus de manière amovible dans les fentes (5) d'un unique couple de fentes, lesdites fentes reçues à mi-hauteur des montants (M20) du premier cadre (20) du porte-filtre (2) selon la première possibilité, ou encore reçues à mi-hauteur des montants (M30) du deuxième cadre (30) selon la seconde possibilité, lesdits moyens de fixation entre le filtre et le porte-filtre étant configurés de sorte, que la fixation du filtre (3) au porte-filtre (2) est obtenue par insertion des ergots (4) dans les fentes (5), lesdites fentes configurées de sorte que la course d'insertion ou d'extraction des ergots (4) dans les fentes (5) pour assurer la fixation du filtre au porte-filtre, ou au contraire l'extraction du filtre , est une dimension bien inférieure à la dimension en hauteur du filtre,
et dans lequel le premier cadre (20) du porte-filtre comporte une paroi périphérique (200) contre laquelle le moyen filtrant (31) vient en appui sur un pourtour lorsque le filtre (3) et le porte-filtre (2) sont fixés l'un à l'autre par lesdits moyens de fixation, les ergots (4) reçus dans les fentes (5), la paroi périphérique comportant une ouverture centrale (201) destinée à être traversée par l'eau filtrée par ledit moyen filtrant (31).

2. Système de filtre (1) selon la revendication 1, dans lequel les fentes (5) du couple sont parallèles entre-elles, et inclinées par rapport à la paroi périphérique du premier cadre (20) selon la première possibilité, ou encore inclinées par rapport à un plan du deuxième cadre (30) selon la seconde possibilité, au moins suivant deux portions de longueur (50), respectives des deux fentes, dite de serrage coopérant avec les ergots pour assurer la mise en pression du moyen filtrant (31) sur le pourtour de la paroi périphérique (200) par effet de coin.

3. Système de filtre (1) selon la revendication 2, dans lequel l'angle d"inclinaison (α) entre l'axe de chaque portion de longueur de serrage des fentes et la paroi périphérique selon la première possibilité, ou encore entre l'axe de chaque portion de longueur de serrage des fentes et le plan du deuxième cadre (30) selon la seconde possibilité est compris entre 1° et 45°, par exemple entre 3° et 25°.

4. Système de filtre (1) selon la revendication 3 dans lequel les deux portions de longueur (50) de serrage des fente (5) présentent respectivement deux réductions locales (51) d'épaisseur, de dimension inférieure aux ergots, assurant le blocage des ergots dans les fentes et le blocage du filtre au porte-filtre.

5. Système de filtre (1) selon l'une des revendications 2 à 4, dans lequel chaque portion de longueur de serrage (50) des fentes est précédée d'une portion d'entrée (52), s'étendant suivant une direction perpendiculaire à un plan du premier cadre, ou encore suivant une direction inclinée d'un angle (Thêta) par rapport à la direction perpendiculaire compris entre 0° et 60°, par exemple entre 0° et 45°, selon la première possibilité, ou encore s'étendant suivant une direction perpendiculaire à un plan du deuxième cadre selon, ou encore suivant une direction inclinée d'un angle par rapport à la direction perpendiculaire compris entre 0° et 60° par exemple entre 0° et 45°selon la seconde possibilité, la portion d'entrée (52) et la portion de longueur de serrage (50) de chaque fente (5) formant un coude à leur jonction, l'angle (β) centré sur le coude entre l'axe de la portion d'entrée (52) et l'axe de la portion de longueur de serrage (50) étant un angle obtus.

6. Système de filtre (1) selon la revendication 5, dans lequel la portion d'entrée (52) de charque fente (5) présente une forme convergente.

7. Système de filtre (1) selon l'une des revendications 1 à 6, dans lequel les deux montants (M20) du premier cadre (20) du porte-filtre comprennent les deux parties montantes de la paroi périphérique (200), ainsi que deux parois de guidage (202, 203) s'étendant en saillie de la paroi périphérique (200), de manière parallèle entre-elles, portant respectivement les deux fentes (5) dudit unique couple de fentes selon la première possibilité, ou encore portant respectivement les deux ergots dudit couple d'ergots selon la seconde possibilité, les deux parois de guidage coopérant au guidage avec deux parois opposées (302, 303) des montants (M30) dudit deuxième cadre (30) lors de la fixation du filtre (3) au porte-filtre (2).

8. Système de filtre (1) selon la revendication 7, dans lequel les deux parois de guidage (202, 203) s'étendant de manière parallèle sur toute la hauteur des montants (M20) du premier cadre (2), et dans lequel deux traverses (T20) s'étendent transversalement, en haut et en bas du première cadre (20), y compris :
- la portion transversale basse de la paroi périphérique (200), et une première paroi transversale (204) reliant les parties basses des deux parois de guidage (202, 203) s'étendant en saillie de la paroi périphérique, et
- la portion transversale haute de la paroi périphérique (200) et une deuxième paroi transversale (205) reliant les parties hautes de deux parois de guidage (202, 203).

9. Système de filtre (1) selon la revendication 8 dans lequel la deuxième paroi transversale (205) comprend une échancrure (Ec) libérant un accès à un moyen de préhension (32) sur une traverse (T30) supérieure du deuxième cadre (30) du filtre.

10. Système de filtre (1) selon l'une des revendications 7 à 8, dans lequel le premier cadre (20), y compris la paroi périphérique (200), les parois de guidage (202, 203) des montants du premier cadre portant les fentes (5) dudit unique du couple de fentes selon la première possibilité, ou portant les ergots selon la seconde possibilité, voire la première paroi transversale (204), basse et la deuxième paroi transversale (205), haute, sont obtenus par découpe et pliage d'une feuille métallique d'un seul tenant.

11. Système de filtre selon l'une de revendications 1 à 10, dans lequel le moyen filtrant (31) comporte :
- une grille s'étendant entre les montants (M30) et traverses (T30) du deuxième cadre 30, et/ou
- un média filtrant, souple, en particulier sous forme d'un bloc qui est pincé entre le premier cadre (20) et le deuxième cadre (30) lorsque les ergots (4) sont bloqués dans les fentes (5) qui peut être synthétique, notamment comprendre un non tissé et/ou encore être choisi parmi les techniques suivantes : lamellaire, toile grille inox, toile nylon, polyester, géotextile, cheveux humains.

12. Bouche d'égout comprenant une enceinte de collecte comprenant une paroi latérale, une conduite de drainage débouchant au niveau d'un ouverture dans la paroi latérale, ainsi qu'un système de filtre selon l'une des revendications 1 à 11, interne à l'enceinte de collecte, en regard de l'ouverture, le première cadre (20) du porte filtre (2) fixé à la paroi latérale de ladite enceinte de collecte.

## Patentansprüche

1. Filtersystem (1) zum Ausstatten einer Seitenwand eines Wasserauffangbehälters, wie beispielsweise eines Brunnens oder einer Grube, durch die eine Drainageleitung mündet, wobei das Filtersystem zum Filtern des aus dem Auffangbehälter in die Drainageleitung fließenden Wassers ausgebildet ist, wobei das Filtersystem umfasst:
- einen Filterhalter (2), umfassend einen ersten Rahmen (20), der dazzu bestimmt ist, an der Seitenwand des Brunnens befestigt zu werden,
- einen Filter (3), umfassend einen zweiten Rahmen (30) und ein von dem zweiten Rahmen (30) gehaltenes Filtermittel (31),
- Befestigungsmittel zwischen dem Filter (3) und dem Filterhalter (2), umfassend
∘ gemäß einer ersten Möglichkeit, vom zweiten Rahmen (30) getragene, nach außen an zwei Streben vorstehende Nasen (4) des zweiten Rahmens (30) und mit dem ersten Rahmen (20) verbundene Schlitze (5), die die Nasen (4) lösbar aufnehmen, oder umgekehrt,
∘ gemäß einer zweiten Möglichkeit, vom ersten Rahmen getragene, in das Innere von zwei Streben des ersten Rahmens vorstehende Nasen und mit dem zweiten Rahmen verbundene Schlitze, die die Nasen lösbar aufnehmen,
und wobei die Befestigungsmittel zwischen dem Filter und dem Filterhalter ein einziges Paar der Nasen (4) umfassen, das gemäß der ersten Möglichkeit auf halber Höhe der Streben (M30) des zweiten Rahmens (30) oder gemäß der zweiten Möglichkeit auf halber Höhe des ersten Rahmens (20) angeordnet ist, wobei die Nasen des Paares lösbar in den Schlitzen (5) eines einzigen Schlitzpaares aufgenommen sind, wobei die Schlitze gemäß der ersten Möglichkeit auf halber Höhe der Streben (M20) des ersten Rahmens (20) des Filterhalters (2) angeordnet sind, oder gemäß der zweiten Möglichkeit auf halber Höhe der Streben (M30) des zweiten Rahmens (30) aufgenommen sind,
wobei die Befestigungsmittel zwischen dem Filter und dem Filterhalter so ausgebildet sind, dass die Befestigung des Filters (3) am Filterhalter (2) durch Einführen der Nasen (4) in die Schlitze (5) erreicht wird, wobei die Schlitze so ausgebildet sind, dass der Einführ- oder Ausziehweg der Nasen (4) in die Schlitze (5) zur Befestigung des Filters am Filterhalter bzw. zum Herausziehen des Filters deutlich kleiner ist als die Höhe des Filters,
und wobei der erste Rahmen (20) des Filterhalters eine Umfangswand (200) aufweist, an der das Filtermittel (31) an einem Umfang anliegt, wenn der Filter (3) und der Filterhalter (2) durch die Befestigungsmittel aneinander befestigt sind, wobei die Nasen (4) in den Schlitzen (5) aufgenommenen sind, wobei die Umfangswand eine zentrale Öffnung (201) aufweist, die dazu bestimmt ist, von dem durch das Filtermittel (31) gefilterten Wasser durchströmt zu werden.

2. Filtersystem (1) nach Anspruch 1, wobei die Schlitze (5) des Paares parallel zueinander und gemäß der ersten Möglichkeit bezüglich der Umfangswand des ersten Rahmens (20) geneigt sind oder gemäß der zweiten Möglichkeit bezüglich einer Ebene des zweiten Rahmens (30) geneigt sind, wenigstens entlang zweier Längenabschnitte (50), jeweils der beiden Schlitze, als Klemmlängenabschnitte bezeichnet, die mit den Nasen zusammenwirken, um das Filterelement (31) durch Keilwirkung am Umfang der Umfangswand (200) anzudrücken.

3. Filtersystem (1) nach Anspruch 2, wobei der Neigungswinkel (α) zwischen der Achse jedes Längenklemmabschnitts der Schlitze und der Umfangswand gemäß der ersten Möglichkeit oder zwischen der Achse jedes Längenklemmabschnitts der Schlitze und der Ebene des zweiten Rahmens (30) gemäß der zweiten Möglichkeit zwischen 1° und 45°, beispielsweise zwischen 3° und 25°, beträgt.

4. Filtersystem (1) nach Anspruch 3, wobei die beiden Längenklemmabschnitte (50) der Schlitze (5) jeweils zwei lokale Verringerungen (51) aufweisen, deren Abmessungen kleiner sind als die Nasen, wodurch die Arretierung der Nasen in den Schlitzen und die Arretierung der Filter am Filterhalter gewährleistet wird.

5. Filtersystem (1) nach einem der Ansprüche 2 bis 4, wobei jedem Längenklemmabschnitt (50) der Schlitze ein Eingangsabschnitt (52) vorangestellt ist, der sich in einer Richtung senkrecht zu einer Ebene des ersten Rahmens erstreckt, oder in einer Richtung verläuft, die gemäß der ersten Möglichkeit um einen Winkel (Theta) bezüglich der senkrechten Richtung zwischen 0° und 60°, beispielsweise zwischen 0° und 45°, geneigt ist, oder auch in einer Richtung senkrecht zu einer Ebene des zweiten Rahmens oder auch in einer Richtung, die gemäß der zweiten Möglichkeit um einen Winkel zwischen 0° und 60°, beispielsweise zwischen 0° und 45°, bezüglich der senkrechten Richtung geneigt ist, wobei der Eingangsabschnitt (52) und der Längenklemmabschnitt (50) jedes Schlitzes (5) an ihrer Verbindungsstelle eine Biegung bilden, wobei der Winkel (β) zwischen der Achse des Eingangsabschnitts (52) und der Achse des Längenklemmabschnitts (50), der auf die Biegung zentriert ist, ein stumpfer Winkel ist.

6. Filtersystem (1) nach Anspruch 5, wobei der Eingangsabschnitt (52) jedes Schlitzes (5) eine konvergente Form aufweist.

7. Filtersystem (1) nach einem der Ansprüche 1 bis 6, wobei die beiden Streben (M20) des ersten Rahmens (20) des Filterhalters die beiden aufragenden Teile der Umfangswand (200) umfassen, sowie zwei Führungswände (202, 203), die parallel zueinander aus der Umfangswand (200) herausragen und jeweils die beiden Schlitze (5) des einzigen Schlitzpaares gemäß der ersten Möglichkeit oder jeweils die beiden Nasen des Nasenpaares gemäß der zweiten Möglichkeit tragen, wobei die beiden Führungswände bei der Befestigung des Filters (3) am Filterhalter (2) mit zwei gegenüberliegenden Wänden (302, 303) der Streben (M30) des zweiten Rahmens (30) zusammenwirken.

8. Filtersystem (1) nach Anspruch 7, wobei sich die beiden Führungswände (202, 203) parallel über die gesamte Höhe der Streben (M20) des ersten Rahmens (2) erstrecken und wobei sich zwei Querstreben (T20) oben und unten am ersten Rahmen (20) quer erstrecken, umfassend:
- den unteren Querabschnitt der Umfangswand (200) und eine erste Querwand (204), die die unteren Teile der beiden aus der Umfangswand vorstehenden Führungswände (202, 203) verbindet, und
- den oberen Querabschnitt der Umfangswand (200) und eine zweite Querwand (205), die die oberen Teile der beiden Führungswände (202, 203) verbindet.

9. Filtersystem (1) nach Anspruch 8, wobei die zweite Querwand (205) einen Ausschnitt (Ec) aufweist, der den Zugang zu einer Greifeinrichtung (32) an einem oberen Querträger (T30) des zweiten Filterrahmens (30) freigibt.

10. Filtersystem (1) nach einem der Ansprüche 7 bis 8, wobei der erste Rahmen (20) einschließlich der Umfangswand (200) die Führungswände (202, 203) der Streben des ersten Rahmens, die die Schlitze (5) des einen der beiden Schlitze gemäß der ersten Möglichkeit tragen oder die Nasen gemäß der zweiten Möglichkeit tragen, oder die erste, niedrige Querwand (204) und die zweite, hohe Querwand (205) durch Schneiden und Biegen eines einstückigen Metallblechs erhalten sind.

11. Filtersystem nach einem der Ansprüche 1 bis 10, wobei das Filtermittel (31) umfasst:
- ein Gitter, das sich zwischen den Streben (M30) und den Querträgern (T30) des zweiten Rahmens 30 erstreckt, und/oder
- ein flexibles Filtermittel, insbesondere in Form eines Blocks, der zwischen dem ersten Rahmen (20) und dem zweiten Rahmen (30) eingeklemmt ist, wenn die Nasen (4) in den Schlitzen (5) arretiert sind, welches synthetisch sein kann, insbesondere einen Vliesstoff umfassen kann und/oder aus den folgenden Methoden gewählt sein kann: Lamellen, Edelstahlgitter, Nylongewebe, Polyester, Geotextil, Menschenhaare.

12. Kanaldeckel, umfassend einen Auffangbehälter, der eine Seitenwand, eine in einer Öffnung in der Seitenwand mündende Drainageleitung sowie ein Filtersystem nach einem der Ansprüche 1 bis 11 aufweist, das innerhalb des Auffangbehälters gegenüber der Öffnung angeordnet ist, wobei der erste Rahmen (20) des Filterhalters (2) an der Seitenwand des Sammelgehäuses befestigt ist.

## Claims

1. Filter system (1), intended to be fitted to a side wall of a water collection enclosure such as a well or a pit through which a drainage pipe opens, said filter system being configured to filter the water from the collection enclosure flowing into the drainage pipe, the filter system comprising:
- a filter holder (2) comprising a first frame (20) intended to be attached to the side wall of the well,
- a filter (3) comprising a second frame (30), and a filtering means (31) held by the second frame (30),
- means of attachment between the filter (3) and the filter holder (2) comprising
-- according to a first possibility, lugs (4) carried by the second frame (30) protruding outwards from two uprights of the second frame (30), and slots (5) integral with the first frame (20), receiving the lugs (4) removably, or vice versa,
-- according to a second possibility, lugs carried by the first frame protruding inwards from two uprights of the first frame, and slots integral with the second frame; receiving the lugs removably,
and wherein said means for attachment between the filter and the filter holder include a single pair of said lugs (4), positioned at mid-height of the uprights (M30) of said second frame (30) according to the first possibility, or positioned at mid-height of the first frame (20) according to the second possibility, the lugs of the pair, removably received in the slots (5) of a single pair of slots, said slots received at mid-height of the uprights (M20) of the first frame (20) of the filter holder (2) according to the first possibility, or even received at mid-height of the uprights (M30) of the second frame (30) according to the second possibility, said means of attachment between the filter and the filter holder being configured so that the filter (3) is attached to the filter holder (2) by inserting the lugs (4) into the slots (5), said slots configured so that the insertion or extraction travel of the lugs (4) into the slots (5) to ensure the attachment of the filter to the filter holder, or, on the contrary, the extraction of the filter, is a dimension much lower than the height dimension of the filter, and wherein the first frame (20) of the filter holder includes a peripheral wall (200) against which the filtering means (31) rests on a circumference when the filter (3) and the filter holder (2) are attached to each other by said means of attachment, the lugs (4) received in the slots (5), the peripheral wall including a central opening (201) through which the water filtered by said filtering means (31) is intended to pass.

2. Filter system (1) according to Claim 1, wherein the slots (5) of the pair are parallel to each other, and inclined with respect to the peripheral wall of the first frame (20) according to the first possibility, or inclined with respect to a plane of the second frame (30) according to the second possibility, at least along two length portions (50), respectively, of the two, so-called clamping, slots, cooperating with the lugs to ensure that pressure is applied to the filtering means (31) around the circumference of the peripheral wall (200) by wedge effect.

3. Filter system (1) according to Claim 2, wherein the angle of inclination (α) between the axis of each clamping length portion of the slots and the peripheral wall according to the first possibility, or between the axis of each clamping length portion of the slots and the plane of the second frame (30) according to the second possibility is between 1° and 45°, for example between 3° and 25°.

4. Filter system (1) according to Claim 3, wherein the two clamping length portions (50) of the slots (5) respectively have two local reductions (51) in thickness, with a dimension smaller than the lugs, ensuring that the lugs are locked in the slots and the filter is locked in the filter holder.

5. Filter system (1) according to one of Claims 2 to 4, wherein each clamping length portion (50) of the slots is preceded by an entry portion (52), extending along a direction perpendicular to a plane of the first frame, or alternatively along a direction inclined at an angle (Thêta) relative to the perpendicular direction between 0° and 60°, for example between 0° and 45°, according to the first possibility, or alternatively extending along a direction perpendicular to a plane of the second frame, or alternatively along a direction inclined at an angle relative to the perpendicular direction between 0° and 60°, for example between 0° and 45° according to the second possibility, the entry portion (52) and the clamping length portion (50) of each slot (5) forming an elbow at their junction, the angle (β) centred on the elbow between the axis of the entry portion (52) and the axis of the clamping length portion (50) being an obtuse angle.

6. Filter system (1) according to Claim 5, wherein the entry portion (52) of each slot (5) has a convergent shape.

7. Filter system (1) according to one of Claims 1 to 6, wherein the two uprights (M20) of the first frame (20) of the filter holder comprise the two rising parts of the peripheral wall (200), as well as two guide walls (202, 203) protruding from the peripheral wall (200), parallel to each other, respectively carrying the two slots (5) of said single pair of slots according to the first possibility, or alternatively carrying respectively the two lugs of said pair of lugs according to the second possibility, the two guide walls cooperating for guiding with two opposite walls (302, 303) of the uprights (M30) of said second frame (30) when the filter (3) is attached to the filter holder (2).

8. Filter system (1) according to Claim 7, wherein the two guide walls (202, 203) extend parallel over the entire height of the uprights (M20) of the first frame (2), and wherein two cross members (T20) extend transversely, at the top and bottom of the first frame (20), including:
- the lower transverse portion of the peripheral wall (200), and a first transverse wall (204) connecting the lower parts of the two guide walls (202, 203) protruding from the peripheral wall, and
- the upper transverse portion of the peripheral wall (200) and a second transverse wall (205) connecting the upper parts of two guide walls (202, 203).

9. Filter system (1) according to Claim 8, wherein the second transverse wall (205) comprises a notch (Ec) providing access to a gripping means (32) on an upper cross member (T30) of the second frame (30) of the filter.

10. Filter system (1) according to either one of Claims 7 or 8, wherein the first frame (20), including the peripheral wall (200), the guide walls (202, 203) of the uprights of the first frame carrying the slots (5) of said single pair of slots according to the first possibility, or carrying the lugs according to the second possibility, or even the first lower transverse wall (204), and the second upper transverse wall (205) are obtained by cutting and bending a single piece of metal sheet.

11. Filter system according to one of Claims 1 to 10, wherein the filtering means (31) includes:
- a grid extending between the uprights (M30) and cross members (T30) of the second frame 30, and/or
- a flexible filtering media, in particular in the form of a block that is clamped between the first frame (20) and the second frame (30) when the lugs (4) are locked in the slots (5) which may be synthetic, in particular comprising a nonwoven and/or may be chosen from the following techniques: lamellar, stainless steel mesh, nylon mesh, polyester, geotextile, human hair.

12. Gully mouth comprising a collection enclosure comprising a side wall, a drainage pipe opening at an opening in the side wall, as well as a filter system according to one of Claims 1 to 11, internal to the collection enclosure, facing the opening, the first frame (20) of the filter holder (2) attached to the side wall of said collection enclosure.
